# EUROPÄISCHE PATENTSCHRIFT

(11) **EP 4 071 100 B1**
(45) Veröffentlichungstag und Bekanntmachung des Hinweises auf die Patenterteilung: **23.10.2024**
(21) Anmeldenummer: 21167443.7
(22) Anmeldetag: 08.04.2021
(51) Int. Cl.: B66D 1/08, B66D 1/12, E02D 17/13

(54) **WINDENVORRICHTUNG, INSBESONDERE FÜR EINE BAUGERÄTEANORDNUNG**
WINCH DEVICE, ESPECIALLY FOR A DEVICE ASSEMBLY
DISPOSITIF À VÉRIN, EN PARTICULIER POUR UN AGENCEMENT D'APPAREIL DE CONSTRUCTION

(43) Veröffentlichungstag der Anmeldung: 12.10.2022
(73) Patentinhaber: BAUER Maschinen GmbH, 86529 Schrobenhausen (DE)
(72) Erfinder: Peyerl, Andreas, 86558 Hohenwart (DE)
(74) Vertreter: Wunderlich & Heim Patentanwälte PartG mbB

(56) Entgegenhaltungen:
- DE-A1- 19 840 831
- DE-A1- 19 842 081
- DE-U1- 29 716 078

## Beschreibung

Die Erfindung betrifft eine Windenvorrichtung, insbesondere für eine Baugeräteanordnung, gemäß dem Oberbegriff des Anspruchs 1.

Windenvorrichtungen werden insbesondere an Baugeräten oder Baugeräteanordnungen an Baustellen in vielfacher Weise eingesetzt. Mit einer solchen Windenvorrichtung können Seile und insbesondere Leitungen kompakt gelagert und bedarfsgerecht zugeführt und insbesondere Baugeräten im Tiefbau nachgeführt werden. Für ein Ab- und Aufrollen ist die Winde mit einem Drehantrieb versehen, mit welchem die Windentrommel drehend antreibbar ist. Üblicherweise befindet sich der Drehantrieb in einem Seitenbereich der Windentrommel.

Eine gattungsgemäße Windentrommel für eine Schlauchleitung ist beispielsweise aus der EP 3 425 123 A1 bekannt. Durch einen seitlich angebauten Drehantrieb wird die Breite der Windenvorrichtung erhöht, was einen entsprechenden Bedarf an Bauraum zur Folge hat. Dies ist für besonders kompakte Anwendungen nicht wünschenswert.

Grundsätzlich ist es bekannt, Windentrommeln mit einem Nabenmotor zu versehen, wobei die Windentrommel drehend um den feststehenden Nabenmotor gelagert und angetrieben ist. Bei derartigen Windenvorrichtungen erhöht sich so ein Durchmesser der Windentrommel, wobei gleichzeitig ein Nabenbereich innerhalb der Windentrommel fast vollständig belegt ist. Dies kann insbesondere dann nachteilig sein, wenn der Nabenbereich etwa zur Zuführung von Fluiden zu einer oder mehreren Schlauchleitungen auf der Windentrommel benötigt wird.

Bei Schlauch- oder Kabeltrommeln ist der Einsatz von Elektromotoren als Zusatzantrieb bekannt. Die Antriebsmotoren werden im Trommelinneren koaxial zur Drehachse angeordnet und bewirken über ein Umschlingungs- oder Stirnradgetriebe die Trommeldrehung. Dementsprechende Anordnungen sind aus den Druckschriften DE 297 16 078 U1, DE 198 42 081 A1 und DE 198 40 831 A1 vorbekannt, die den Oberbegriff von Anspruch 1 darstellen.

Der Erfindung liegt die **Aufgabe** zugrunde, eine Windenvorrichtung anzugeben, welche eine besonders kompakte und zugleich flexible Bauform ermöglicht.

Die Aufgabe wird nach der Erfindung durch eine Windenvorrichtung mit den Merkmalen des Anspruchs 1 gelöst. Bevorzugte Ausführungsformen der Erfindung sind in den abhängigen Ansprüchen angegeben.

Die erfindungsgemäße Windenvorrichtung ist dadurch gekennzeichnet, dass der mindestens eine Drehantrieb an der Windentrommel angebracht ist, wobei der Drehantrieb mit der Windentrommel um die Drehachse drehbar ist.

Eine Grundidee der Erfindung liegt darin, bei einer Windenvorrichtung von einem feststehenden Drehantrieb abzugehen und den Drehantrieb vielmehr auf die drehende Windentrommel zu verlagern. Hierdurch wird Bauraum an einer Halterung zum Halten und Lagern der Windentrommel frei und kann für andere Zwecke oder für eine besonders kompakte Bauform genutzt werden. Der mindestens eine Drehantrieb kann dabei an einer nahezu beliebigen Position an der Windentrommel angebracht werden. Es kann so eine besonders hohe Vielfalt an verschiedenen Bauformen von Windenvorrichtungen erzielt werden.

Die Windenvorrichtung kann direkt an einem Baugerät oder separat dazu angeordnet sein, wobei in beiden Fällen eine Baugeräteanordnung im Sinne der Erfindung gebildet ist.

Eine bevorzugte Ausführungsvariante der Erfindung besteht darin, dass eine Energieübertragungseinrichtung vorgesehen ist, mit welcher Energie von der feststehenden Halterung zu dem mindestens einen Drehantrieb an der Windentrommel übertragbar ist. Zur Energieübertragung kann etwa ein schleifender elektrischer Kontakt oder eine Drehdurchführung für ein Druckfluid vorgesehen werden.

Besonders bevorzugt ist es nach einer Weiterbildung der Erfindung, dass der mindestens eine Drehantrieb ein Hydraulikmotor oder ein Elektromotor ist. Ein Hydraulikmotor kann dabei über ein Hydraulikfluid mit Energie versorgt werden, wobei das Hydraulikfluid über eine Drehdurchführung auf die Windentrommel mit dem mindestens einen Drehantrieb übertragen und wieder rückgeleitet wird. Bei Verwendung eines Elektromotors können schleifende Kontaktringe, Bürsten oder sonstige geeignete Verbindungseinrichtungen zur Übertragung von elektrischer Energie zur Versorgung des Drehantriebes verwendet werden.

Eine besonders kompakte Bauform kann nach einer bevorzugten Ausführungsform der Erfindung dadurch erzielt werden, dass die Windentrommel einen hohlen Nabenbereich aufweist und dass der mindestens eine Drehantrieb in dem hohlen Nabenbereich angeordnet ist. Der Drehantrieb kann dabei konzentrisch zur Drehachse oder auch exzentrisch hierzu angeordnet sein. Bei einer exzentrischen Anordnung steht im Zentrum der Windentrommel ausreichend Bauraum für andere Komponenten, etwa eine Drehdurchführung zur Verfügung.

Eine besonders vorteilhafte Ausgestaltung der Erfindung besteht darin, dass die Windentrommel als eine Leitungstrommel mit mindestens einer Leitung oder einem Leitungsbündel zum Leiten eines Fluides, von Signalen und/oder Strom ausgebildet ist und dass an der Leitungstrommel, insbesondere in einem Nabenbereich, mindestens ein Anschluss zum Anschließen der Leitung bzw. des Leitungsbündels ausgebildet ist. Die Leitung kann als Schlauchleitung zum Leiten eines Fluides, insbesondere einer Flüssigkeit, eines Gases und/oder einer Suspension ausgebildet sein. Ein freies Ende der Leitung ist insbesondere mit einem Baugerät verbunden und kann so über die Windenvorrichtung bedarfsgerecht dem Baugerät nachgeführt werden. Das andere Ende der Leitung ist mit einem Anschluss an der Leitungstrommel verbunden. Der Anschluss kann insbesondere an einer Außenseite des Nabenbereichs der Windentrommel angeordnet sein. Insbesondere ein Schlauchanschluss kann dabei über die Nabe der Windentrommel von der Halterung mit Fluid versehen werden.

Die Leitung kann auch ein Kabel zum Leiten von Daten und/oder Strom sein. Ebenso ist es vorteilhaft, dass das Leitungsbündel aus Schläuchen und Kabeln zusammengesetzt wird. Das Leitungsbündel kann insbesondere bandförmig als sogenanntes Leitungsband ausgebildet sein.

Besonders vorteilhaft ist es nach einer Weiterbildung der Erfindung, dass an der Drehlagerung eine Drehdurchführung für mindestens ein Fluid angeordnet ist, welche einen Stator, welcher an der Halterung drehfest angebracht ist, und einen relativ hierzu drehbaren Rotor aufweist, welcher fest mit der Windentrommel verbunden ist, und dass durch die Drehdurchführung eine Fluidverbindung zwischen der Halterung und der Schlauchleitung der Schlauchtrommel gebildet ist. Die Drehdurchführung ist dabei ein grundsätzlich bekanntes Bauteil, mit welchem Flüssigkeit von einem feststehenden Bauteil zu einem rotierenden Bauteil übertragen wird. Die Drehdurchführung kann im Zusammenhang mit der Erfindung nicht nur zur Übertragung des Fluides für die Schlauchleitung sondern etwa auch zur Übertragung von Energie, insbesondere von hydraulischer Energie zu und von dem Drehantrieb an der Windentrommel verwendet werden.

Vorzugsweise ist die Drehdurchführung koaxial zur Drehachse der Windentrommel angeordnet. Der Rotor der Drehdurchführung an der Windentrommel steht dabei in Leitungsverbindung mit dem Schlauchanschluss der Windentrommel, an welchem die Schlauchleitung auf der Windentrommel angeschlossen ist. Die Schlauchleitung steht somit zu dem Rotor der Drehdurchführung und zu dem Drehantrieb relativ still, da alle Komponenten an der Windentrommel angebracht sind. Eine Kollision dieser Teile im Betrieb wird somit vermieden.

Eine besonders gute Kraftübertragung kann nach einer Weiterbildung der Erfindung dadurch erzielt werden, dass der mindestens eine Drehantrieb eine Antriebswelle mit einem Antriebsritzel aufweist und dass das Antriebsritzel mit einem ringförmigen Zahnkranz in kämmender Verbindung steht, welcher an der Halterung konzentrisch zur Drehachse angeordnet ist. Der Zahnkranz ist fest mit der Halterung verbunden, so dass sich das verzahnte Antriebsritzel ähnlich einem Planetenantrieb entlang dem Zahnkranz abrollt und so die Windentrommel in eine Drehbewegung versetzt. Der Zahnkranz kann dabei eine radial gerichtete Innen- oder Außenverzahnung oder eine Stirnradverzahnung aufweisen.

Insbesondere bei dieser Anordnung ist es nach einer Weiterbildung der Erfindung besonders zweckmäßig, dass der mindestens eine Drehantrieb exzentrisch an der Windentrommel angeordnet ist. Der Drehantrieb führt dabei eine Umlaufbewegung um die Drehachse aus.

Eine besonders hohe Kraftübertragung kann erfindungsgemäß dadurch erzielt werden, dass zwei Drehantriebe in einem Nabenbereich der Windentrommel angeordnet sind. Die zwei Drehantriebe können dabei in radialer Richtung zur Drehachse gegenüberliegend zu dieser angeordnet sein. Hierdurch können insbesondere auch Unwuchten an der Windentrommel durch die exzentrische Anordnung der Drehantriebe kompensiert werden. Grundsätzlich können auch drei, vier oder mehr Drehantriebe verteilt um die Drehachse an der Windentrommel vorgesehen sein. So können insgesamt relativ kompakte und kostengünstige Drehantriebe verbaut werden.

Die erfindungsgemäße Windenvorrichtung ist bei vielfältigen Anwendungen einsetzbar. Eine besonders zweckmäßige Anwendung der Windenvorrichtung liegt nach einer bevorzugten Ausführung der Erfindung darin, dass diese an einer Baugeräteanordnung mit mindestens einem Baugerät, insbesondere einem Tiefbaugerät angeordnet ist. Die Windenvorrichtung kann dabei für ein Stahlseil, eine Leitung für elektrischen Strom, eine Datenleitung oder eine Fluidleitung vorgesehen sein.

Eine besonders zweckmäßige Ausgestaltung der Baugeräteanordnung nach der Erfindung liegt darin, dass ein Tiefbaugerät, insbesondere eine Schlitzwandfräse vorgesehen ist. Grundsätzlich kann eine Schlauchtrommel auch an anderen Tiefbaugeräten zum Einsatz kommen, bei welchen eine Zu- und/oder Abführung eines Fluides zweckmäßig ist, etwa einer Bohrflüssigkeit bei Bohrgeräten oder einer Stützsuspension bei Schlitzwandfräsen oder Schlitzwandgreifern.

Die Erfindung wird nachfolgend anhand eines bevorzugten Ausführungsbeispiels weiter beschrieben, welches schematisch in den Zeichnungen dargestellt ist. In den Zeichnungen zeigen:
- Fig.1: eine perspektivische Ansicht einer erfindungsgemäßen Windenvorrichtung von hinten;
- Fig. 2: eine perspektivische Ansicht der Windenvorrichtung von Fig.1 mit weiteren Details von vorne und
- Fig. 3: eine Querschnittsdarstellung durch die Windenvorrichtung von Fig. 1.

Mit Bezug auf die Figuren 1 bis 3 umfasst eine erfindungsgemäße Windenvorrichtung 10 eine lagerbockartige Halterung 12, an welcher eine scheibenförmige Anschlussplatte 14 fest angebracht ist. An der Anschlussplatte 14 ist eine ringförmige Drehlagerung 16 angeordnet, mit welcher eine Windentrommel 20 freitragend und drehbar um eine Drehachse 17 gelagert ist.

Die Windentrommel 20 weist einen trommelförmigen Grundkörper 22 auf, an dessen axialen Enden Scheibenwände 24 radial nach außen vorstehen, um einen Aufnahmebereich zum Aufnehmen von Windungen einer Leitung 30 zu bilden, welche als Leitungsbündel dargestellt ist. In den Seitenwänden 24 können Ausnehmungen 25 ausgebildet sein, wie in Fig. 3 darstellt ist. Das Leitungsbündel kann aus mehreren Schlauch-, Signal- oder Elektroleitungen zusammengesetzt sein. An einem Seitenbereich des trommelförmigen Grundkörpers 22 ist eine scheibenförmige Nabe 26 ausgebildet, welche mit der Drehlagerung 16 in Verbindung steht.

In einem hohlen Nabenbereich 28, welcher durch den trommelförmigen Grundkörper 22 umschlossen ist, sind exzentrisch zur Drehachse 17 an der Nabe 26 der Windentrommel 20 zwei innere Drehantriebe 40 befestigt. An der Nabe 26 ist hierzu ein Befestigungsflansch 27 ausgebildet.

Wie schematisch in Fig. 2 angedeutet ist, weist jeder Drehantrieb 40 eine Antriebsachse 44 auf, um welche ein Antriebsritzel 42 mit einer Außenverzahnung drehend angetrieben wird. Die Antriebsachse 44 ist parallel zur Drehachse 17. Das Antriebsritzel 42 kämmt mit einem Zahnkranz 18 mit einer korrespondierenden Innenverzahnung, wobei der Zahnkranz 18 an der Anschlussplatte 14 der Halterung 12 befestigt ist. Durch das kämmende Eingreifen des Antriebsritzels 42 läuft dieses planetenartig entlang des Zahnkranzes 18 um die Drehachse 17 um, wobei die Windentrommel 20 in eine entsprechende Drehbewegung um die Drehachse 17 versetzt wird.

Konzentrisch zur Drehachse 17 ist eine schaftartige Drehdurchführung 50 angeordnet. Die Drehdurchführung 50 weist dabei einen schematisch angedeuteten Stator 52 auf, welcher drehfest mit der Anschlussplatte 14 und so mit der Halterung 12 verbunden ist. An dem Stator 52 sind Zuführleitungen 32 zum Zuführen und/oder Abführen eines oder mehrerer Fluide zu bzw. von den Leitungen 30 angeschlossen.

Die Drehdurchführung 50 weist weiter einen Rotor 54 auf, welcher relativ drehbar zu dem Stator 52 der Drehdurchführung 50 ist. Der Rotor 54 ist fest mit der Nabe 26 der Windentrommel 20 verbunden und dreht sich mit dieser. Die Leitungen 30 auf der Windentrommel 20 können über Leitungsanschlüsse 31 mit korrespondierenden Anschlüssen 56 des Rotors 54 verbunden sein. Auf diese Weise kann Fluid von den Zuführleitungen 32 über die Drehdurchführung 50 auf die Leitungen 30 auf der Windentrommel 20 übertragen werden.

Neben der Übertragung eines oder mehrere Fluide, elektrischer Energie oder von Signalen für das Leitungsbündel kann über die Drehdurchführung 50 auch Energie zu dem Drehantrieb 40 über eine schematisch dargestellte Energiezuführung 46 erfolgen. Als Energie kann insbesondere Hydraulikfluid oder elektrischer Strom über die Drehdurchführung 50 von außen an den umlaufenden Drehantrieb 40 übertragen werden.

Durch die erfindungsgemäße Anordnung können in einfacher Weise die Schlauch- oder Elektroleitungen als Leitungen 30 auf der Windentrommel 20 mit dem Rotor 54 der Drehdurchführung 50 verbunden werden, so dass nicht nur Fluid von außen über die Drehdurchführung 50 an das Leitungsbündel übertragen werden kann. Durch den innenliegenden Drehantrieb 40 an der Windentrommel 20 kann eine besonders kompakte Bauform der Windenvorrichtung 10 erreicht werden.

## Patentansprüche

1. Windenvorrichtung, insbesondere für eine Baugeräteanordnung, mit
- einer Windentrommel (20),
- einer Halterung (12), an welcher die Windentrommel (20) über eine Drehlagerung (16) drehbar um eine Drehachse (17) gelagert ist, und
- mindestens einem Drehantrieb (40), mit welchem die Windentrommel (20) drehend antreibbar ist,
- wobei der mindestens eine Drehantrieb (40) an der Windentrommel (20) angebracht ist und wobei der Drehantrieb (40) mit der Windentrommel (20) um die Drehachse (17) drehbar ist,
**dadurch gekennzeichnet,**
**dass** zwei Drehantriebe (40) in einem Nabenbereich (28) der Windentrommel (20) angeordnet sind.

2. Windenvorrichtung nach Anspruch 1,
**dadurch gekennzeichnet,**
**dass** eine Energieübertragungseinrichtung vorgesehen ist, mit welcher Energie von der feststehenden Halterung (12) zu dem mindestens einen Drehantrieb (40) an der Windentrommel (20) übertragbar ist.

3. Windenvorrichtung nach Anspruch 1 oder 2,
**dadurch gekennzeichnet,**
**dass** der mindestens eine Drehantrieb (40) ein Hydraulikmotor oder ein Elektromotor ist.

4. Windenvorrichtung nach einem der Ansprüche 1 bis 3,
**dadurch gekennzeichnet,**
**dass** die Windentrommel (20) einen hohlen Nabenbereich (28) aufweist und dass der mindestens eine Drehantrieb (40) in dem hohlen Nabenbereich (28) angeordnet ist.

5. Windenvorrichtung nach einem der Ansprüche 1 bis 4,
**dadurch gekennzeichnet,**
**dass** die Windentrommel (20) als eine Leitungstrommel mit mindestens einer Leitung (30) oder einem Leitungsbündel zum Leiten eines Fluids, von Signalen und/oder elektrischem Strom ausgebildet ist und
**dass** an der Leitungstrommel, insbesondere in einem Nabenbereich (28), mindestens ein Anschluss zum Anschließen der mindestens einen Leitung (30) bzw. des Leitungsbündels ausgebildet ist.

6. Windenvorrichtung nach Anspruch 5,
**dadurch gekennzeichnet,**
**dass** an der Drehlagerung (16) eine Drehdurchführung (50) für mindestens ein Fluid und oder mindestens eine Signalleitung und/oder elektrischen Strom angeordnet ist, welche einen Stator (52), welcher an der Halterung (12) drehfest angebracht ist, und einen relativ dazu drehbaren Rotor (54) aufweist, welcher fest mit der Windentrommel (20) verbunden ist, und
**dass** durch die Drehdurchführung (50) eine Fluidverbindung, eine Signalverbindung und/oder eine elektrische Verbindung zwischen der Halterung (12) und der Leitung (30) der Leitungstrommel gebildet ist.

7. Windenvorrichtung nach einem der Ansprüche 1 bis 6,
**dadurch gekennzeichnet,**
**dass** der mindestens eine Drehantrieb (40) eine Antriebswelle mit einem Antriebsritzel (42) aufweist und
**dass** das Antriebsritzel (42) mit einem ringförmigen Zahnkranz (18) in kämmender Verbindung steht, welcher an der Halterung (12) konzentrisch zur Drehachse (17) angeordnet ist.

8. Windenvorrichtung nach einem der Ansprüche 1 bis 7,
**dadurch gekennzeichnet,**
**dass** der mindestens eine Drehantrieb (40) exzentrisch an der Windentrommel (20) angeordnet ist.

9. Baugeräteanordnung mit mindestens einem Baugerät,
**dadurch gekennzeichnet,**
**dass** mindestens eine Windenvorrichtung (10) nach einem der Ansprüche 1 bis 8 vorgesehen ist.

10. Baugeräteanordnung nach Anspruch 9,
**dadurch gekennzeichnet,**
**dass** ein Tiefbaugerät, insbesondere eine Schlitzwandfräse, vorgesehen ist.

## Claims

1. Winch device, in particular for a construction-device assembly, comprising
- a winch drum (20),
- a support (12), on which the winch drum (20) is mounted so as to be rotatable about a rotational axis (17) via a rotary mount (16),
- at least one rotary drive (40), by means of which the winch drum (20) can be driven to rotate,
- wherein the at least one rotary drive (40) is attached to the winch drum (20) and wherein the rotary drive (40) together with the winch drum (20) is rotatable about the rotational axis (17)**.**
**characterised in that**
two rotary drives (40) are arranged in a hub region (28) of the winch drum (20).

2. Winch device according to claim 1,
**characterised in that**
a power-transmission apparatus is provided, by means of which power can be transmitted from the stationary support (12) to the at least one rotary drive (40) on the winch drum (20).

3. Winch device according to claim 1 or 2,
**characterised in that**
the at least one rotary drive (40) is a hydraulic motor or an electric motor.

4. Winch device according to any of claims 1 to 3,
**characterised in that**
the winch drum (20) comprises a hollow hub region (28) and
**in that** the at least one rotary drive (40) is arranged in the hollow hub region (28).

5. Winch device according to any of claims 1 to 4,
**characterised in that**
the winch drum (20) is designed as a cable drum comprising at least one line (30) or a bundle of lines for conducting a fluid, signals and/or electrical current and
**in that** at least one connection is formed on the cable drum, in particular in a hub region (28), for connecting the at least one line (30) or bundle of lines.

6. Winch device according to claim 5,
**characterised in that**
a rotary feedthrough (50) for at least one fluid and/or at least one signal line and/or electrical current is arranged on the rotary mount (16), which rotary feedthrough comprises a stator (52), which is torque proof attached to the support (12), and a rotor (54), which is rotatable relative thereto and is rigidly connected to the winch drum (20), and
**in that** a fluid connection, a signal connection and/or an electrical connection between the support (12) and the line (30) on the cable drum is formed by the rotary feedthrough (50).

7. Winch device according to any of claims 1 to 6,
**characterised in that**
the at least one rotary drive (40) comprises a drive shaft comprising a drive pinion (42) and
**in that** the drive pinion (42) is in a meshing connection to an annular toothed collar (18), which is arranged concentrically with the rotational axis (17) on the support (12).

8. Winch device according to any of claims 1 to 7,
**characterised in that**
the at least one rotary drive (40) is arranged eccentrically on the winch drum (20).

9. Construction-device assembly comprising at least one construction device,
**characterised in that**
at least one winch device (10) according to any of claims 1 to 8 is provided.

10. Construction-device assembly according to claim 9,
**characterised in that**
a civil-engineering device, in particular a diaphragm wall cutter, is provided.

## Revendications

1. Dispositif formant treuil, en particulier pour un ensemble d'engin de chantier, comprenant
- un tambour de treuil (20),
- un support (12) sur lequel le tambour de treuil (20) est monté de manière à pouvoir tourner autour d'un axe de rotation (17) par l'intermédiaire d'un palier de rotation (16), et
- au moins un entraînement rotatif (40) permettant d'entraîner en rotation le tambour de treuil (20),
- ledit au moins un entraînement rotatif (40) étant monté sur le tambour de treuil (20), et l'entraînement rotatif (40) pouvant tourner avec le tambour de treuil (20) autour de l'axe de rotation (17),
**caractérisé en ce que**
il est prévu deux entraînements rotatifs (40) dans une zone de moyeu (28) du tambour de treuil (20).

2. Dispositif formant treuil selon la revendication 1,
**caractérisé en ce que**
il est prévu un dispositif de transmission d'énergie permettant de transmettre de l'énergie du support fixe (12) audit au moins un entraînement rotatif (40) sur le tambour de treuil (20).

3. Dispositif formant treuil selon la revendication 1 ou 2,
**caractérisé en ce que**
ledit au moins un entraînement rotatif (40) est un moteur hydraulique ou un moteur électrique.

4. Dispositif formant treuil selon l'une des revendications 1 à 3,
**caractérisé en ce que**
le tambour de treuil (20) présente une zone de moyeu creuse (28), et
**en ce que** ledit au moins un entraînement rotatif (40) est disposé dans la zone de moyeu creuse (28).

5. Dispositif formant treuil selon l'une des revendications 1 à 4,
**caractérisé en ce que**
le tambour de treuil (20) est conçu comme un tambour à ligne avec au moins une ligne (30) ou un faisceau de lignes pour conduire un fluide, des signaux et/ou un courant électrique, et
**en ce qu'**au moins un raccord pour le raccordement de ladite au moins une ligne (30) ou du faisceau de lignes est formé sur le tambour à ligne, en particulier dans une zone de moyeu (28).

6. Dispositif formant treuil selon la revendication 5,
**caractérisé en ce que**
un passage tournant (50) pour au moins un fluide et ou au moins une ligne de signalisation et/ou un courant électrique est disposé sur le palier rotatif (16) et présente un stator (52), monté solidairement en rotation sur le support (12), et un rotor (54) qui peut tourner par rapport à celui-ci et est relié solidairement au tambour de treuil (20), et
**en ce qu'**une liaison fluidique, une liaison de signalisation et/ou une liaison électrique entre le support (12) et la ligne (30) du tambour à ligne est formée par le passage tournant (50).

7. Dispositif formant treuil selon l'une des revendications 1 à 6,
**caractérisé en ce que**
ledit au moins un entraînement rotatif (40) comporte un arbre d'entraînement avec un pignon d'entraînement (42), et
**en ce que** le pignon d'entraînement (42) est en liaison d'engrènement avec une couronne dentée annulaire (18) qui est disposée sur le support (12) concentriquement à l'axe de rotation (17).

8. Dispositif formant treuil selon l'une des revendications 1 à 7,
**caractérisé en ce que**
ledit au moins un entraînement rotatif (40) est disposé de manière excentrée sur le tambour de treuil (20).

9. Ensemble d'engin de chantier comprenant au moins un engin de chantier,
**caractérisé en ce que**
il est prévu au moins un dispositif formant treuil (10) selon l'une des revendications 1 à 8.

10. Ensemble d'engin de chantier selon la revendication 9,
**caractérisé en ce que**
il est prévu un engin pour travaux publics, en particulier une fraiseuse pour parois moulées.
